# EUROPÄISCHE PATENTSCHRIFT

(11) **EP 2 705 242 B1**
(45) Veröffentlichungstag und Bekanntmachung des Hinweises auf die Patenterteilung: **09.03.2016**
(21) Anmeldenummer: 12709851.5
(22) Anmeldetag: 15.03.2012
(51) Int. Cl.: F02M 55/02, F02M 69/46, B29C 45/00

(54) **BRENNSTOFFVERTEILER**
FUEL DISTRIBUTOR
DISTRIBUTEUR DE CARBURANT

(30) Priorität: 02.05.2011 DE 102011075054
(43) Veröffentlichungstag der Anmeldung: 12.03.2014
(73) Patentinhaber: Robert Bosch GmbH, 70442 Stuttgart (DE)
(72) Erfinder: KRESCHEL, Henning, 71640 Ludwigsburg (DE); STRATMANN, Egon, 71638 Ludwigsburg (DE); FEIGL, Markus, 71706 Markgroeningen (DE); UHRIG, Holger, 96117 Memmelsdorf (DE); HAUTMANN, Nikolaus, 71254 Ditzingen (DE); UHLENBROCK, Dietmar, 70439 Stuttgart (DE); GOEHNER, Martin, 71665 Vaihingen (DE)
(86) Internationale Anmeldenummer: PCT/EP2012/054529
(87) Internationale Veröffentlichungsnummer: WO 2012/150075

(56) Entgegenhaltungen:
- EP-A1- 1 413 744
- EP-A1- 1 435 454
- EP-A2- 0 717 227
- EP-A2- 1 262 656
- WO-A1-03/036075
- DE-A1- 10 012 961
- DE-A1- 10 037 133
- DE-A1-102008 057 517
- FR-A1- 2 816 668
- US-A- 5 197 435
- US-A- 5 390 638
- "AUTOMOBILE NOUVELLE RAMPE D'INJECTION. \AUTOMOBILE NEW FUEL MANIFOLD", COMPOSITES.PLASTIQUES RENFORCES FIBRES DE VERRE TEXTILE, CENTRE DOC. VERRE TEXTILE PLAS RE. PARIS, FR, Bd. 33, Nr. 2, 1. März 1993 (1993-03-01), Seite 110, XP000362628, ISSN: 0754-0876

## Beschreibung

### Stand der Technik

Die Erfindung betrifft einen Brennstoffverteiler, der insbesondere für Brennstoffeinspritzanlagen von gemischverdichtenden, fremdgezündeten Brennkraftmaschinen dient. Speziell betrifft die Erfindung das Gebiet der als Mitteldrucksysteme ausgestalteten Brennstoffeinspritzanlagen.

Bei Brennstoffeinspritzanlagen von Kraftfahrzeugen ist es denkbar, dass eine Brennstoffverteilerleiste zum Einsatz kommt, die für Hochdruckanwendungen aus Stahl oder Aluminium ausgebildet ist. Hierdurch kann eine Druckfestigkeit für Drücke von beispielsweise 20 MPa (200 bar) erreicht werden. Diese massive Ausgestaltung des für Hochdruckanwendungen geeigneten Rails ist allerdings mit hohen Herstellungskosten verbunden.

Ferner können Brennstoffverteilerleisten für Niederdruckanwendungen bei 0,3 MPa (3 bar) bis 0,5 MPa (5 bar) für diesbezüglich Anwendungen zum Einsatz kommen. Hierbei können beispielsweise dünnwandige Stahlrohre zur Herstellung der Brennstoffverteilerleiste dienen. Der Anwendungsbereich solcher Brennstoffverteilerleisten für Niederdruckanwendungen ist allerdings auf den genannten Niederdruckbereich begrenzt.

Aus der US 5,390,638 A ist bereits ein Brennstoffverteiler, insbesondere für Brennstoffeinspritzanlagen von gemischverdichtenden, fremdgezündeten Brennkraftmaschinen, bekannt, der einen rohrförmigen Grundkörper umfasst. Eine Innenwand des rohrförmigen Grundkörpers begrenzt einen länglichen Brennstoffraum, wobei der rohrförmige Grundkörper aus einem Kunststoff gebildet ist und wobei an dem rohrförmigen Grundkörper zumindest eine Durchgangsöffnung vorgesehen ist, die exzentrisch zu einer mittig durch den länglichen Brennstoffraum verlaufenden Längsachse an der Innenwand des rohrförmigen Grundkörpers in den Brennstoffraum mündet. Die Durchgangsöffnungen münden dabei jeweils der Innenwandkontur des rohrförmigen Grundkörpers entsprechend an einer konkaven Innenkontur. Eine Festigkeitsverbesserung im Bereich der Durchgangsöffnungen durch eine Konturveränderung am Grundkörper des Brennstoffverteilers ist nicht vorgesehen.

### Offenbarung der Erfindung

Der erfindungsgemäße Brennstoffverteiler mit den Merkmalen des Anspruchs 1 hat den Vorteil, dass eine Druckfestigkeit des Brennstoffverteilers verbessert ist. Speziell kann ein für einen Mitteldruck geeigneter Brennstoffverteiler mit vergleichsweise niedrigen Herstellungskosten geschaffen werden.

Durch die in den Unteransprüchen aufgeführten Maßnahmen sind vorteilhafte Weiterbildungen des im Anspruch 1 angegebenen Brennstoffverteilers möglich.

Es ist vorgesehen, dass an der Innenwand des rohrförmigen Grundkörpers im Bereich der Durchgangsöffnung eine nicht konkave Fläche ausgestaltet ist, in der die Durchgangsöffnung zumindest teilweise liegt. Da die nicht konkave Fläche nur im Bereich der Durchgangsöffnung vorgesehen ist, kann die Ausgestaltung der nicht konkaven Fläche durch eine nur geringe Aufdickung der Wand des rohrförmigen Grundkörpers realisiert werden. Dies kann entformungstechnisch somit einfach realisiert werden, wobei sich die Zykluszeit, insbesondere Kühlzeit, beim Spritzgießen nur geringfügig verlängert. Durch eine große Fläche kann die Spannung zwar ebenfalls reduziert und außerhalb der Bindenaht verlegt werden, die Wanddicke steigt hierbei aber stärker an, was sich ungünstig auf die Zykluszeit auswirkt und somit die Herstellungskosten erhöht. Vorteilhaft ist es daher auch, dass eine Ausdehnung der nicht konkaven Fläche in einer Längsrichtung entlang der Längsachse des länglichen Brennstoffraums die Öffnungsweite der Durchgangsöffnung in der Längsrichtung beidseitig überragt und dass eine Ausdehnung der nicht konkaven Fläche in der Umfangsrichtung bezüglich der Längsachse des länglichen Brennstoffraums beidseitig innerhalb der Öffnungsweite der Durchgangsöffnung in der Umfangsrichtung liegt. Hierdurch kann gerade in dem durch die Bindenaht geschwächten lokalen Bereich des aus Kunststoff gebildeten rohrförmigen Grundkörpers die Festigkeit lokal erhöht werden. Außerdem wird durch diese Maßnahme das Spannungsmaximum selbst sowie auch das Volumen, in dem die hohe Spannung anliegt, reduziert. Somit steigt die Bauteilbelastbarkeit.

Die nicht konkave Fläche an der Innenwand könnte als zumindest näherungsweise ebene Fläche ausgestaltet sein. Durch die ebene Ausgestaltung der nicht konkaven Fläche kann eine gewisse Vergrößerung der Materialstärke beziehungsweise Wanddicke erreicht werden, die allerdings in Bezug auf das Auskühlen unwesentlich ist und somit die Zykluszeit, insbesondere die Kühlzeit, beim Spritzgießen nur unwesentlich verlängert. Somit kann die Bauteilbelastbarkeit verbessert werden, ohne die Herstellungskosten zu erhöhen. Dies ist insbesondere bei einer kleinen ebenen Fläche der Fall, die kleiner als die Austrittsfläche der Durchgangsöffnung ist.

Die ebene Ausgestaltung der nicht konkaven Fläche an der Innenwand wird jedoch bei der vorliegenden Anmeldung nicht beansprucht, d.h. die beiliegenden Ansprüche sind lediglich auf einen Verteiler mit einer Konvexen Fläche an der Innenwand des rohrförmigen Grund Körpers im Bereich der Durchgangsöffnung gerichtet.

In vorteilhafter Weise ist der rohrförmige Grundkörper als Spritzgussteil ausgebildet, wobei eine Spritzrichtung parallel zu der Längsachse des rohrförmigen Grundkörpers ist. Durch die exzentrische Anordnung der Durchgangsbohrung kann das Spannungsniveau bei Belastung insgesamt reduziert werden. Durch die Spritzrichtung entlang der Längsachse ergibt sich in Spritzrichtung gesehen hinter der Durchgangsöffnung eine Bindenaht. Durch die exzentrische Anordnung ist diese Bindenaht schräg aufgestellt. Da die Festigkeit hierdurch verbessert wird, kann der rohrförmige Grundkörper in Bezug auf eine gewünschte Belastbarkeit, insbesondere ein Druckniveau, aus Kunststoff mit einer reduzierten Wanddicke hergestellt werden. Hierdurch kann die Zykluszeit, die wesentlich von der Kühlzeit beim Spritzgießen abhängt, reduziert werden.

Vorteilhaft ist es, dass ein Rand der Durchgangsöffnung im Bereich der Bindenaht zu der Bindenaht hin nicht konkav ausgestaltet ist. Eine nicht konkave Ausgestaltung umfasst hierbei eine gewissermaßen geradlinige Ausgestaltung und eine konvexe Ausgestaltung. Durch die Anordnung der Bindenaht an dem nicht konkaven Abschnitt des Randes der Durchgangsöffnung befindet sich die Bindenaht im Bereich geringerer mechanischer Spannungen. Speziell ist die Bindenaht hierbei von auftretenden Spannungsspitzen im Bereich von konkaven Rundungen des Randes der Durchgangsöffnung entfernt angeordnet. Da die lokale Materialfestigkeit im Bereich der Bindenaht reduziert ist, zugleich aber die Spannungsverteilung im rohrförmigen Grundkörper so beeinflusst wird, dass die Spannungen an der Bindenaht reduziert sind, kann die Festigkeit des rohrförmigen Grundkörpers insgesamt verbessert werden.

Vorteilhaft ist es hierbei ferner, dass ein Rand der Durchgangsöffnung im Bereich der Bindenaht einen geraden Abschnitt aufweist. Speziell ist es vorteilhaft, dass die Durchgangsöffnung als langlochförmige Durchgangsöffnung ausgestaltet ist und dass die langlochförmige Durchgangsöffnung in einer Umfangsrichtung bezüglich der Längsachse ausgerichtet ist. Die langlochförmige Durchgangsöffnung ermöglicht in Bezug auf eine kreisförmige Durchgangsöffnung mit gleichem Strömungsquerschnitt die Anordnung der Bindenaht im Bereich des geraden Randabschnitts, so dass die Bindenaht von den Spannungsspitzen im Bereich der Rundungen der langlochförmigen Durchgangsöffnung entfernt ist.

Vorteilhaft ist es allerdings auch, dass ein Rand der Durchgangsöffnung im Bereich der Bindenaht zu der Bindenaht hin konvex ausgestaltet ist. Hierdurch können die im Bereich der Bindenaht auftretenden Spannungen im Kunststoff ebenfalls verringert werden. Vorteilhaft ist es ferner, dass eine Öffnungsweite der Durchgangsöffnung in der Umfangsrichtung bezüglich der Längsachse größer ist als eine Öffnungsweite der Durchgangsöffnung in einer Längsrichtung entlang der Längsachse. Insbesondere kann eine ovale Ausgestaltung realisiert werden, bei der im Bereich der schwächsten Krümmung der ovalen Durchgangsöffnung die Bindenaht an die Durchgangsöffnung angrenzt. Hierdurch ergibt sich ebenfalls eine reduzierte lokale mechanische Spannung an der Bindenaht, so dass die Festigkeit insgesamt verbessert ist.

### Kurze Beschreibung der Zeichnungen

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugzeichen versehen sind, näher erläutert. Es zeigt:
Fig. 1 einen Brennstoffverteiler in einer schematischen Schnittdarstellung zur Veranschaulichung möglicher Ausgestaltungen der Erfindung, wobei die Schnittebene senkrecht zu einer Längsachse des Brennstoffverteilers liegt, und
Fig. 2 einen Brennstoffverteiler in einer schematischen Schnittdarstellung zur Veranschaulichung möglicher Ausgestaltungen der Erfindung, wobei die Längsachse des Brennstoffverteilers in der Schnittebene liegt.

### Ausführungsformen der Erfindung

Fig. 1 zeigt einen Brennstoffverteiler 1 in einer auszugsweisen, schematischen Schnittdarstellung zur Erläuterung möglicher Ausgestaltungen der Erfindung, wobei eine Schnittebene senkrecht zu einer Längsachse 2 (Fig. 2) orientiert ist. Der Brennstoffverteiler 1 weist einen rohrförmigen Grundkörper 3 auf. Speziell kann der rohrförmige Grundkörper 3 im Wesentlichen hohlzylinderförmig ausgestaltet sein. Es sind allerdings auch andere Ausgestaltungen möglich. Beispielsweise solche mit einem ovalen Querschnitt. Weitere Elemente des Brennstoffverteilers 1 sind zur Vereinfachung der Darstellung nicht gezeigt. Bei solchen Elementen kann es sich unter anderem um Tassen handeln, die zum Verbinden des Brennstoffverteilers 1 mit Brennstoffeinspritzventilen dienen.

Der Brennstoffverteiler 1 kann in Form einer Brennstoffverteilerleiste 1 ausgestaltet sein. Der Brennstoffverteiler 1 eignet sich besonders für Brennstoffeinspritzanlagen von gemischverdichtenden, fremdgezündeten Brennkraftmaschinen. Speziell eignet sich der Brennstoffverteiler 1 hierbei für ein Mitteldrucksystem. Der Mitteldruck für solch ein Mitteldrucksystem kann hierbei im Bereich von 3 MPa bis 10 MPa beziehungsweise 30 bar bis 100 bar liegen. Insbesondere kann der Mitteldruck im Bereich von 5 MPa bis 7 MPa beziehungsweise 50 bar bis 70 bar liegen. Der erfindungsgemäße Brennstoffverteiler 1 eignet sich allerdings auch für andere Anwendungsfälle.

Der rohrförmige Grundkörper 3 weist eine Innenwand 4 auf, die im Wesentlichen zylindermantelförmig ausgestaltet ist. Die Innenwand 4 des rohrförmigen Grundkörpers 3 begrenzt einen Brennstoffraum 5 des Brennstoffverteilers 1. Der Brennstoffraum 5 ist hierbei als länglicher Brennstoffraum 5 ausgestaltet. Im Betrieb wird über einen geeigneten Anschluss des Brennstoffverteilers 1 vorzugsweise unter einem Mitteldruck stehender Brennstoff in den Brennstoffraum 5 geführt. Die Beanspruchung des rohrförmigen Grundkörpers 3 ist hierbei größer als eine Beanspruchung bei Niederdruckanwendungen. Allerdings ist die Beanspruchung auch niedriger als bei Hochdruckanwendungen, die bei gemischverdichtenden, fremdgezündeten Brennkraftmaschinen eine Druckfestigkeit von beispielsweise 20 MPa (200 bar) erfordern.

Um die Belastbarkeit des Brennstoffverteilers 1 in Bezug auf Niederdruckanwendungen zu verbessern und zugleich in Bezug auf Hochdruckanwendungen die Herstellungskosten zu verringern, ist der rohrförmige Grundkörper 3 aus einem Kunststoff ausgestaltet, der vorzugsweise als Spritzgussteil ausgebildet ist. Eine Spritzrichtung 6 (Fig. 2) ist hierbei zumindest näherungsweise parallel zu der Längsachse 2 des rohrförmigen Grundkörpers 3 gewählt. Außerdem ist aus Stabilitätsgründen eine exzentrische Ausgestaltung von Durchgangsöffnungen 7, 8 an dem rohrförmigen Grundkörper 3 vorgesehen. Die Durchgangsöffnungen 7, 8 veranschaulichen hierbei mögliche Ausgestaltungen für mehrere Durchgangsöffnungen, die beispielsweise entlang der Achse 2 hintereinanderliegend an dem rohrförmigen Grundkörper 3 ausgestaltet sind, um eine Verbindung mit einer entsprechenden Anzahl an Tassen des Brennstoffverteilers 1 zu ermöglichen. Solche Durchgangsöffnungen können allerdings auch für andere Zwecke dienen.

Die Durchgangsöffnungen 7, 8 weisen mittig durch die Durchgangsöffnung 7, 8 verlaufende Achsen 20, 21 auf. Die Durchgangsöffnungen 7, 8 münden an der Innenwand 4 in den Brennstoffraum 5. Allerdings zeigen die Achsen 20, 21 hierbei nicht auf die Längsachse 2, da die Durchgangsöffnungen 7, 8 exzentrisch zu der mittig durch den länglichen Brennstoffraum 5 verlaufenden Längsachse 2 an der Innenwand 4 des rohrförmigen Grundkörpers 3 in den Brennstoffraum 5 münden. Die Achsen 20, 21 sind hierbei jeweils exzentrisch zu der Längsachse 2 orientiert. Hierdurch wird die Belastbarkeit des rohrförmigen Grundkörpers 3 im Bereich der Durchgangsöffnungen 7, 8 und somit insgesamt verbessert.

Die Innenwand 4 ist bezüglich einer Umfangsrichtung 22 von der Längsachse 2 beziehungsweise dem Brennstoffraum 5 aus betrachtet weitgehend konkav ausgestaltet. Die Umfangsrichtung 22 bezieht sich hierbei auf die Längsachse 2. Allerdings ist die Innenwand 4 im Bereich der Durchgangsöffnungen 20, 21 zumindest teilweise nicht konkav ausgestaltet. Solche nicht konkaven Flächen 23, 24 sind an den Durchgangsöffnungen 7, 8 vorgesehen. Durch die nicht konkaven Flächen 23, 24 wird die Belastbarkeit im Bereich der Durchgangsöffnungen 7, 8 weiter verbessert. Die nicht konkave Fläche 23 ist hierbei als ebene Fläche 23 ausgestaltet. Die ebene Fläche 23 erstreckt sich entlang einer Längsrichtung 25, die in diesem Ausführungsbeispiel gleich der Spritzrichtung 6 ist, beidseitig über die Durchgangsöffnung 7. Eine Ausdehnung 26 der ebenen Fläche 23 in der Umfangsrichtung 22 bezüglich der Längsachse 2 des länglichen Brennstoffraums 5 liegt allerdings beidseitig innerhalb einer Öffnungsweite 27 der Durchgangsöffnung 7 in der Umfangsrichtung 22. Somit wird eine Wanddicke 28 im Bereich der Durchgangsöffnung 7 zwar etwas vergrößert, diese Vergrößerung ist in Bezug auf die Zykluszeit, insbesondere Kühlzeit, beim Spritzgießen aber nur unwesentlich. Somit verbessert sich die Festigkeit im Bereich der Durchgangsöffnung 7. Die verbesserte lokale Festigkeit betrifft hierbei speziell eine Bindenaht, die auch anhand der Fig. 2 beschrieben ist.

Die nicht konkave Fläche 24 an der Durchgangsöffnung 8 ist als konvexe Fläche 24 ausgestaltet. Hierbei erstreckt sich die konvexe Fläche 24 in der Längsrichtung 25 beidseitig über die Durchgangsöffnung 8. In der Umfangsrichtung 22 ist eine Ausdehnung 29 der konvexen Fläche 24 allerdings kleiner als eine Öffnungsweite 30 der Durchgangsöffnung 8. Hierdurch ist die im Bereich der Durchgangsöffnung 8 auftretende Vergrößerung der Wanddicke 28 volumenmäßig optimiert. Speziell kann in Bezug auf die auftretende Volumenvergrößerung im Bereich der Durchgangsöffnung 8 die Wanddicke 28 an einer Bindenaht vergleichsweise groß vorgegeben werden, ohne dass sich dies ungünstig auf die Zykluszeit, insbesondere Kühlzeit, beim Spritzgießen auswirkt.

Fig. 2 zeigt einen Brennstoffverteiler 1 in einer auszugsweisen, schematischen Schnittdarstellung, wobei eine Längsachse 2 des Brennstoffverteilers 1 in der Schnittebene liegt. Hierbei sind exemplarisch Durchgangsöffnungen 9 bis 15 entsprechend möglichen Ausgestaltungen der Erfindung dargestellt. Wie anhand der Fig. 1 beschrieben, sind die Durchgangsöffnungen 9 bis 15 entsprechend den Durchgangsöffnungen 7, 8 vorzugsweise auch beziehungsweise zusätzlich exzentrisch zu der mittig durch den länglichen Brennstoffraum 5 verlaufenden Längsachse 2 an der Innenwand 4 des rohrförmigen Grundkörpers 3 in den Brennstoffraum 5 geführt.

Die Durchgangsöffnung 9 ist zumindest näherungsweise kreisförmig ausgestaltet. Hierdurch ist eine Öffnungsweite 31 der Durchgangsöffnung 9 in der Umfangsrichtung 22 bezüglich der Längsachse 2 gleich groß wie eine Öffnungsweite 32 der Durchgangsöffnung 9 in der Längsrichtung 25 entlang der Längsachse 2. Beim Spritzgießen des rohrförmigen Grundkörpers 3 entsteht hinter der als Querbogen 9 ausgestalteten Durchgangsöffnung 9 eine Bindenaht 33. In entsprechender Weise entsteht auch hinter den Durchgangsöffnungen 10 bis 15 jeweils eine Bindenaht 34 bis 39.

An der Bindenaht 33 ist die Stabilität des rohrförmigen Grundkörpers 3 beeinträchtigt. Die Durchgangsöffnung 10 ist entsprechend der Durchgangsöffnung 9 mit einem kreisförmigen Querschnitt ausgeführt. Allerdings ist die Durchgangsöffnung 10 kleiner als die Durchgangsöffnung 9 ausgeführt, so dass die Stabilität im Bereich der Bindenaht 34 weniger beeinträchtigt wird als im Bereich der Bindenaht 33 an der Durchgangsbohrung 9. Die Durchgangsöffnung 10 ist hierbei in Bezug auf den zulässigen Druck so klein wie möglich ausgeführt.

Die Durchgangsöffnung 11 ist zumindest näherungsweise oval ausgestaltet. Hierdurch ist eine Öffnungsweite 40 der Durchgangsöffnung 11 in der Umfangsrichtung 22 bezüglich der Längsachse 2 größer als eine Öffnungsweite 41 der Durchgangsöffnung 11 in der Längsrichtung 25 entlang der Längsachse 2. Im Bereich der Bindenaht 35 weist ein Rand 42 der Durchgangsöffnung 11 hierbei seine minimale Krümmung auf. Denn die ovale Durchgangsöffnung 11 ist mit ihrer größeren Öffnungsweite 40 in der Umfangsrichtung 22 ausgerichtet. Hierdurch werden die im Bereich der Bindenaht 35 auftretenden mechanischen Spannungen im rohrförmigen Grundkörper 3 reduziert, so dass die Festigkeit beziehungsweise Belastbarkeit des Brennstoffverteilers 1 verbessert ist.

Die Durchgangsöffnung 12 ist als langlochförmige Durchgangsöffnung 12 ausgestaltet. Hierbei ist die langlochförmige Durchgangsöffnung 12 in der Umfangsrichtung 22 bezüglich der Längsachse 2 ausgerichtet. Ein Rand 43 der Durchgangsöffnung 12 weist hierdurch im Bereich der Bindenaht 36 einen geraden Abschnitt 44 auf. Hierdurch werden die im Bereich der Bindenaht 36 entstehenden Spannungen im Vergleich zu der Situation an der Durchgangsöffnung 11 noch weiter reduziert.

Die anhand der Durchgangsöffnung 11 beschriebene Situation, bei der die Öffnungsweite 40 in der Umfangsrichtung 22 größer ist als die Öffnungsweite 41 in der Längsrichtung 25, ist in entsprechender Weise auch bei den Durchgangsöffnungen 12 bis 15 verwirklicht.

An der Durchgangsöffnung 13 ist im Unterschied zu der Ausgestaltung der Durchgangsöffnung 12 im Bereich der Bindenaht 37 ein konvexer Abschnitt 45 des Randes 46 ausgestaltet. Hierdurch kann bei gleichem Öffnungsquerschnitt die lokal an der Bindenaht 37 wirkende mechanische Spannung in dem rohrförmigen Grundkörper 3 im Vergleich zu der anhand der Durchgangsöffnung 12 beschriebenen Situation noch weiter verringert werden.

Die anhand der Durchgangsöffnungen 12 und 13 beschriebenen Ausgestaltungen des Randes 43, 46 stellen Beispiele für Durchgangsöffnungen 12, 13 dar, die im Bereich ihrer Bindenaht 36, 37 zu der Bindenaht 36, 37 hin nicht konkav ausgestaltet sind. Der gerade Abschnitt 44 und der konvexe Abschnitt 45 sind hierbei Beispiele für nicht konkave Abschnitte 44, 45.

Somit können Spannungsspitzen seitlich im rohrförmigen Grundkörper 3 versetzt werden und von der Bindenaht 36, 37 entfernt werden. Speziell bei der konvexen Ausgestaltung der Durchgangsöffnung 13 zu der Bindenaht 37 hin kann der Anrisspunkt der Bindenaht 37 in einen völlig spannungsfreien Bereich verlegt werden.

Die Durchgangsöffnungen 14, 15 sind exzentrisch ausgestaltet. Hierbei ist die Durchgangsöffnung 14 maximal exzentrisch ausgestaltet, wobei eine Ausbuchtung 47 an dem rohrförmigen Grundkörper 3 vorgesehen ist. Hierdurch kann die Durchgangsöffnung 14 sogar außerhalb des zylindermantelförmigen übrigen Teils der Innenwand 4 hinaus exzentrisch angeordnet werden.

Bei der anhand der Fig. 1 beschriebenen Ausgestaltung der Innenwand 4 mittels nicht konkaver Flächen 23, 24 ist eine Ausdehnung 50 (Fig. 2) der nicht konkaven Fläche in der Längsrichtung 25 des länglichen Brennstoffraums 5 vorzugsweise größer als die Öffnungsweite 32 der Durchgangsöffnung 9 in der Längsrichtung 25, wie es anhand der Durchgangsöffnung 9 in der Fig. 2 veranschaulicht ist. Hierbei überragt die Ausdehnung 50 die Öffnungsweite 32 zumindest auf der Seite der Bindenaht 33 und vorzugsweise beidseitig.

Die anhand der Fig. 1 und 2 beschriebenen möglichen Ausgestaltungen der Durchgangsöffnungen 7 bis 15 können auf sinnvolle Weise miteinander kombiniert werden. Vorzugsweise ist bei einer Durchgangsöffnung stets ein möglichst kleiner Querschnitt vorgegeben, wie es anhand der Durchgangsöffnung 10 beschrieben ist. Ferner ist stets eine exzentrische Ausgestaltung vorgegeben, wie es anhand der Durchgangsöffnungen 7, 8, 14, 15 beschrieben ist.

Vorzugsweise ist auch eine nicht konkave Fläche 23, 24 an der Durchgangsöffnung vorgesehen, wie es anhand der Durchgangsöffnungen 7, 8, 9 beschrieben ist.

Außerdem ist eine Öffnungsweite 41 in der Längsrichtung 25 vorzugsweise kleiner als eine Öffnungsweite 40 in der Umfangsrichtung 22, wie es anhand der Durchgangsöffnungen 11 bis 13 beschrieben ist.

Die Erfindung ist nicht auf die beschriebenen Ausführungsbeispiele beschränkt.

## Patentansprüche

1. Brennstoffverteiler (1), insbesondere für Brennstoffeinspritzanlagen von gemischverdichtenden, fremdgezündeten Brennkraftmaschinen, mit einem rohrförmigen Grundkörper (3), wobei eine Innenwand (4) des rohrförmigen Grundkörpers (3) einen länglichen Brennstoffraum (5) begrenzt, wobei der rohrförmige Grundkörper (3) aus einem Kunststoff gebildet ist und wobei an dem rohrförmigen Grundkörper (3) zumindest eine Durchgangsöffnung (7 - 15) vorgesehen ist, die exzentrisch zu einer mittig durch den länglichen Brennstoffraum (5) verlaufenden Längsachse (2) an der Innenwand (4) des rohrförmigen Grundkörpers (3) in den
Brennstoffraum (5) mündet,
**dadurch gekennzeichnet,**
**dass** an der Innenwand (4) des rohrförmigen Grundkörpers (3) im Bereich der Durchgangsöffnung (8) eine konvexe Fläche (24) ausgestaltet ist, in der die Durchgangsöffnung (8) zumindest teilweise liegt, wobei eine Ausdehnung (50) der konvexen Fläche (24) in einer Längsrichtung (25) entlang der Längsachse (2) des länglichen Brennstoffraums (5) eine Öffnungsweite (32) der Durchgangsöffnung (8) in der Längsrichtung (25) beidseitig überragt.

2. Brennstoffverteiler nach Anspruch 1,
**dadurch gekennzeichnet,**
**dass** der rohrförmige Grundkörper (3) zumindest im Wesentlichen als Spritzgussteil (3) ausgebildet ist, wobei eine Spritzrichtung (6) zumindest näherungsweise parallel zu der Längsachse (2) ist.

3. Brennstoffverteiler nach Anspruch 2,
**dadurch gekennzeichnet,**
**dass** ein Rand (42, 43) der Durchgangsöffnung (11, 12) im Bereich einer Bindenaht (36, 37) zu der Bindenaht (36, 37) hin nicht konkav ausgestaltet ist.

4. Brennstoffverteiler nach Anspruch 2 oder 3,
**dadurch gekennzeichnet,**
**dass** ein Rand (43) der Durchgangsöffnung (12) im Bereich der Bindenaht (36) einen zumindest näherungsweise geraden Abschnitt (44) aufweist.

5. Brennstoffverteiler nach Anspruch 4,
**dadurch gekennzeichnet,**
**dass** die Durchgangsöffnung (12) als langlochförmige Durchgangsöffnung (12) ausgestaltet ist und dass die langlochförmige Durchgangsöffnung (12) in einer Umfangsrichtung (22) bezüglich der Längsachse (2) ausgerichtet ist.

6. Brennstoffverteiler nach Anspruch 3,
**dadurch gekennzeichnet,**
**dass** ein Rand (43) der Durchgangsöffnung (13) im Bereich der Bindenaht (37) zu der Bindenaht (37) hin konvex ausgestaltet ist.

7. Brennstoffverteiler nach einem der Ansprüche 1 bis 6,
**dadurch gekennzeichnet,**
**dass** eine Öffnungsweite (40) der Durchgangsöffnung (11) in einer Umfangsrichtung (22) bezüglich der Längsachse (2) größer ist als eine Öffnungsweite (41) der Durchgangsöffnung (11) in einer Längsrichtung (25) entlang der Längsachse (2).

8. Brennstoffverteiler nach Anspruch 1,
**dadurch gekennzeichnet,**
**dass** eine Ausdehnung (26, 29) der konvexen Fläche (24) in einer Umfangsrichtung (22) bezüglich der Längsachse (2) des länglichen Brennstoffraums (5) beidseitig innerhalb einer Öffnungsweite (27, 30) der Durchgangsöffnung (8) in der Umfangsrichtung (22) liegt.

## Claims

1. Fuel distributor (1), in particular for fuel injection systems of mixture-compressing, spark-ignition internal combustion engines, having a tubular main body (3), an inner wall (4) of the tubular main body (3) delimiting an elongate fuel chamber (5), the tubular main body (3) being formed from a plastic, and at least one through opening (7-15) being provided on the tubular main body (3), which through opening (7-15) opens on the inner wall (4) of the tubular main body (3) into the fuel chamber (5) eccentrically with respect to a longitudinal axis (2) which runs centrally through the elongate fuel chamber (5), **characterized in that** a convex surface (24) is configured on the inner wall (4) of the tubular main body (3) in the region of the through opening (8), in which convex surface (24) the through opening (8) lies at least partially, an extent (50) of the convex surface (24) in a longitudinal direction (25) along the longitudinal axis (2) of the elongate fuel chamber (5) protruding beyond an opening width (32) of the through opening (8) in the longitudinal direction (25) on both sides.

2. Fuel distributor according to Claim 1, **characterized in that** the tubular main body (3) is configured at least substantially as an injection moulded part (3), a spraying direction (6) being at least approximately parallel to the longitudinal axis (2).

3. Fuel distributor according to Claim 2, **characterized in that** an edge (42, 43) of the through opening (11, 12) in the region of a weld line (36, 37) is of non-concave configuration towards the weld line (36, 37).

4. Fuel distributor according to Claim 2 or 3, **characterized in that** an edge (43) of the through opening (12) in the region of the weld line (36) has an at least approximately straight section (44).

5. Fuel distributor according to Claim 4, **characterized in that** the through opening (12) is configured as a slot-shaped through opening (12), and **in that** the slot-shaped through opening (12) is oriented in a circumferential direction (22) with regard to the longitudinal axis (2).

6. Fuel distributor according to Claim 3, **characterized in that** an edge (43) of the through opening (13) in the region of the weld line (37) is of convex configuration towards the weld line (37).

7. Fuel distributor according to one of Claims 1 to 6, **characterized in that** an opening width (40) of the through opening (11) in a circumferential direction (22) with regard to the longitudinal axis (2) is greater than an opening width (41) of the through opening (11) in a longitudinal direction (25) along the longitudinal axis (2).

8. Fuel distributor according to Claim 1, **characterized in that** an extent (26, 29) of the convex surface (24) in a circumferential direction (22) with regard to the longitudinal axis (2) of the elongate fuel chamber (5) lies within an opening width (27, 30) of the through opening (8) in the circumferential direction (22) on both sides.

## Revendications

1. Distributeur de carburant (1), en particulier pour des systèmes d'injection de carburant de moteurs à combustion interne à allumage externe et à compression du mélange, avec un corps de base tubulaire (3), dans lequel une paroi interne (4) du corps de base tubulaire (3) limite une chambre de carburant allongée (5), dans lequel le corps de base tubulaire (3) est formé en une matière plastique et dans lequel il est prévu sur le corps de base tubulaire (3) au moins une ouverture de passage (7 - 15), qui débouche dans la chambre de carburant (5) à la paroi interne (4) du corps de base tubulaire (3) de façon excentrique par rapport à un axe longitudinal (2) s'étendant au centre à travers la chambre de carburant allongée (5), **caractérisé en ce qu'**une face convexe (24) est formée sur la paroi interne (4) du corps de base tubulaire (3), dans la région de l'ouverture de passage (8), dans laquelle l'ouverture de passage (8) est située au moins en partie, dans lequel une dimension (50) de la face convexe (24) dans une direction longitudinale (25) le long de l'axe longitudinal (2) de la chambre de carburant allongée (5) dépasse de part et d'autre une largeur d'ouverture (32) de l'ouverture de passage (8) dans la direction longitudinale (25).

2. Distributeur de carburant selon la revendication 1, **caractérisé en ce que** le corps de base tubulaire (3) est réalisé au moins essentiellement sous forme de pièce moulée par injection (3), dans lequel une direction d'injection (6) est au moins approximativement parallèle à l'axe longitudinal (2).

3. Distributeur de carburant selon la revendication 2, **caractérisé en ce qu'**un bord (42, 43) de l'ouverture de passage (11, 12) est configuré de façon non concave vers le joint collé (36, 37) dans la région d'un joint collé (36, 37).

4. Distributeur de carburant selon la revendication 2 ou 3, **caractérisé en ce que** le bord (43) de l'ouverture de passage (12) présente dans la région du joint collé (36) une partie au moins approximativement rectiligne (44).

5. Distributeur de carburant selon la revendication 4, **caractérisé en ce que** l'ouverture de passage (12) est une ouverture de passage en forme de trou oblong (12) et **en ce que** l'ouverture de passage en forme de trou oblong (12) est orientée dans une direction périphérique (22) par rapport à l'axe longitudinal (2).

6. Distributeur de carburant selon la revendication 3, **caractérisé en ce qu'**un bord (43) de l'ouverture de passage (13) est de forme convexe en direction du joint collé (37) dans la région du joint collé (37).

7. Distributeur de carburant selon l'une quelconque des revendications 1 à 6, **caractérisé en ce qu'**une largeur d'ouverture (40) de l'ouverture de passage (11) dans une direction périphérique (22) par rapport à l'axe longitudinal (2) est plus grande qu'une largeur d'ouverture (41) de l'ouverture de passage (11) dans une direction longitudinale (25) le long de l'axe longitudinal (2).

8. Distributeur de carburant selon la revendication 1, **caractérisé en ce qu'**une dimension (26, 29) de la face convexe (24) dans une direction périphérique (22) par rapport à l'axe longitudinal (2) de la chambre de carburant allongée (5) est située de part et d'autre à l'intérieur d'une largeur d'ouverture (27, 30) de l'ouverture de passage (8) dans la direction périphérique (22).
